# EUROPÄISCHE PATENTSCHRIFT

(11) **EP 2 198 227 B1**
(45) Veröffentlichungstag und Bekanntmachung des Hinweises auf die Patenterteilung: **09.11.2011**
(21) Anmeldenummer: 08804308.8
(22) Anmeldetag: 17.09.2008
(51) Int. Cl.: F25D 25/02

(54) **KÄLTEGERÄT**
REFRIGERATOR
APPAREIL DE RÉFRIGÉRATION

(30) Priorität: 10.10.2007 DE 102007048575
(43) Veröffentlichungstag der Anmeldung: 23.06.2010
(73) Patentinhaber: BSH Bosch und Siemens Hausgeräte GmbH, 81739 München (DE)
(72) Erfinder: STAUD, Ralph, 81669 München (DE); TISCHER, Thomas, 85540 Haar (DE); EISELE, Frank, 89231 Neu-Ulm (DE)
(86) Internationale Anmeldenummer: PCT/EP2008/062355
(87) Internationale Veröffentlichungsnummer: WO 2009/049983

(56) Entgegenhaltungen:
- EP-A- 1 621 838
- WO-A-2004/053407
- WO-A-2007/010267
- WO-A-2008/056910
- JP-A- 2002 264 943
- US-A1- 2007 018 548
- US-A1- 2007 035 221

## Beschreibung

Die Erfindung betrifft ein Kältegerät nach dem Oberbegriff von Anspruch 1. Ein solches Gerät ist z.B. aus der JP-A-2002 264 943 bekannt.

Es sind Kältegeräte bekannt geworden, die zur Aufbewahrung von Kühl- oder Gefriergut im unteren Bereich eine Schublade aufweisen. Diese Schublade ist voll isoliert, so dass der Zugang zu ihr nicht durch eine Tür an der Frontseite des Kältegeräts erfolgen muss. Die Schublade ist direkt von der Frontseite des Kältegeräts aus zugänglich und kann durch einfaches Herausziehen geöffnet werden. Diese Art von Schubläden sind auf sehr einfache Weise zugänglich, da sie im Gegensatz zu einem durch eine Tür verschlossenen Innenraum von oben be- und entladen werden können.

Um den in der Schublade zur Verfügung stehenden Raum besser nutzen zu können, sind oftmals im oberen Bereich der Schublade Einsätze vorgesehen. Diese Einsätze können herausgehoben werden, um den Zugang zu dem darunter befindlichen Raum zu gewährleisten. Es sind aber auch verschiebbare Einsätze bekannt geworden, deren Tiefe geringer als die Tiefe der Schublade ist. Auf diese Weise besteht bei nach hinten geschobenem Einsatz Zugang zu den im vorderen Bereich der Schublade aufbewahrten Gütern, während bei nach vorne geschobenem Einsatz Zugang zu dem hinteren Bereich der Schublade besteht. Da diese Innenschubladen jedoch meist nur die halbe Tiefe der Schublade aufweisen, ist das Platzangebot der Innenschubladen sehr begrenzt.

Die Offenlegungsschrift JP 2002 264943 zeigt ein Kältegerät mit einer Schublade, in welcher eine zweite Schublade verschiebbar angeordnet ist. Hierbei weist die Schublade eine niedrigere Rückwand verglichen zu ihrer Vorderwand auf, so dass die weitere Schublade über die Rückwand hinausgeschoben werden kann.

Die Offenlegungsschrift US 2007/0035221 zeigt ein Kältegerät mit einer Schublade, auf welcher eine weitere Schublade verschiebbar angeordnet ist. Hierbei begrenzen mehrere Stoppvorrichtungen eine Verschiebbarkeit der weiteren Schublade.

Die Offenlegungsschrift US 2007/0018548 zeigt ein Kältegerät mit einer Schublade, auf welcher zwei kleinere Schubladen aufgesetzt sind. Mittels Teleskopschienen können diese kleineren Schubladen verschoben werden.

Die Offenlegungsschrift EP 1 621 838 zeigt ein Kältegerät mit einer Schublade, welche höhenverstellbar ist.

Die Offenlegungsschrift WO 2007/010267 zeigt ein Kältegerät mit zwei Schubladen. In dem Kältegerät sind zwei Deckel angeordnet, welche jeweils die Schubladen verschließen, wenn diese in dem Kältegerät eingeschoben sind.

Die Offenlegungsschrift WO 2004/053407 A1 zeigt einen Absteller für ein Kältegerät umfassend eine Grundfläche und wenigstens eine Wand sowie einen Teiler, der einen an einer Wand des Abstellers montierbaren Reiter und zwei von dem Reiter abstehende Teilerblätter aufweist, die zusammen mit dem Reiter einen Abschnitt der Grundfläche an wenigstens drei Seiten begrenzen.

Der Erfindung liegt die Aufgabe zugrunde, ein Kältegerät nach dem Oberbegriff von Anspruch 1 so auszugestalten, dass die Innenschublade mit praktisch der gleichen Tiefe wie die Schublade ausgestattet werden kann, ohne dass dabei die Zugänglichkeit zu den im unteren Bereich der Schublade gelagerten Gütern leidet.

Gelöst wird die Aufgabe gemäß der Erfindung durch ein Kältegerät mit den Merkmalen von Anspruch 1. Dadurch, dass die Höhe der hinteren Begrenzungswand der Schublade zumindest soweit verringert ist, dass die Innenschublade mit ihrer Bodenwand wenigstens zu einem Teil über die hintere Begrenzungswand verschiebbar ist, lässt sich bei geöffneter Schublade die Innenschublade soweit nach hinten schieben, dass die in der Schublade gelagerten Güter frei zugänglich sind.

Vorteilhaft ist die hintere Begrenzungswand der Schublade wenigstens um die größte Höhe der Innenschublade verringert. Dadurch ist gewährleistet, dass die Innenschublade um so weiter in den Innenraum des Kältegeräts zurückgeschoben werden kann, je weiter die Schublade herausgezogen wird. Ist die Schublade ganz herausgezogen, so kann die Innenschublade vollständig zurückgeschoben werden, so dass auch die im hinteren Teil der Schublade gelagerten Güter frei zugänglich sind.

Um in geschlossenem Zustand der Schublade die vollständige Isolierung des durch die Schublade gebildeten Innenraums gewährleisten zu können, weist die Schublade einen Deckel auf. Dieser Deckel ist unbeweglich mit dem Kältegerät verbunden. Mit dem Deckel ist eine Rückwand verbunden, die bei eingeschobener Schublade mit der hinteren Begrenzungswand der Schublade dichtend zusammenwirkt. Beim Herausziehen der Schublade bleibt der Deckel an seinem Platz in dem Kältegerät und gibt somit den Zugang zu der Schublade von ihrer Oberseite her frei. Auf diese Weise kann die Schublade in geöffnetem Zustand be- und entladen werden, ohne dass vorher der Deckel abgenommen oder zur Seite geschoben werden müsste. Nach dem Schließen der Schublade ergibt sich wiederum ein komplett isolierter Innenraum ohne dass sich der Benutzer um das sichere Verschließen der Schublade mit dem Deckel kümmern müsste.

Dem Deckel kann ein Verdampfer zur Kühlung des Innenraums der Schublade zugeordnet sein. Die Schublade mit Deckel kann in dieser Weise als Modul aufgebaut werden, welches alle notwendigen Funktionen beinhaltet und so beispielsweise als Gefrierabteil in einen Kühlschrank eingebaut werden.

Zu diesem Zweck wird der Verdampfer vorteilhaft in den Deckel integriert. Auf diese Weise lassen sich in dem Deckel auch die entsprechenden Luftführungskanäle und ein Gebläse vorsehen. Die Luftführungskanäle können so gestaltet werden, dass sie auch einen Kühlraum mit kalter luft versorgen können, der sich oberhalb der Schublade befindet.

In vorteilhafter Weise weist der Deckel Seitenteile und eine Rückwand auf. Die Unterkanten der Seitenteile sind dabei an die Oberkanten der seitlichen Begrenzungswände der Schublade angepasst. Auf diese Weise wird gewährleistet, dass die Schublade in eingeschobenem Zustand zusammen mit dem Deckel einen ringsum geschlossenen Innenraum begrenzt.

Die Oberkanten der seitlichen Begrenzungswände der Schublade verlaufen schräg von der Oberkante der vorderen zur Oberkante der hinteren Begrenzungswand. Beim Einschieben der Schublade wird so ein gewisser Druck zwischen den Oberkanten der seitlichen Begrenzungswände der Schublade und den Unterkanten der Seitenwände des Deckels erzeugt. Hierdurch lässt sich die Dichtheit des abgegrenzten Innenraums erhöhen.

In vorteilhafter Weise bestehen die Begrenzungswände der Schublade und der Deckel aus Wärme isolierendem Material. Schublade und Deckel bilden so in geschlossenem Zustand der Schublade einen voll isolierten Innenraum. Eine zusätzliche Isolierung des die Schublade und den Deckel umschließenden Gehäuses des Kältegeräts muss nicht erfolgen.

Besonders vorteilhaft sind zwischen der ringsum laufenden Oberkante der Schublade einerseits und der ringsum laufenden Unterkante des Deckels andererseits Dichtmittel vorgesehen. Diese Dichtmittel bewirken eine noch bessere Abdichtung des Innenraums gegenüber der Umgebung. Die Isolationswirkung kann auf diese Weise noch gesteigert werden.

Die Innenschublade ist verschiebbar so gelagert, dass sie bei herausgezogener Schublade über die hintere Begrenzungswand der Schublade in den Innenraum des Kältegeräts verschoben werden kann. Hierzu kann die Innenschublade beispielsweise über Teleskopschienen an dem Deckel gelagert sein. Vorteilhaft ist die Innenschublade jedoch in der Schublade selbst gelagert.

Die Tiefe der Innenschublade ist in vorteilhafter Weise wenigstens teilweise geringer als die Tiefe der Schublade ausgebildet. Hierdurch können in der Schublade auch Güter aufbewahrt werden, die die volle Höhe der Schublade beanspruchen. Diese geringere Tiefe kann sich aber auf eine Seite der Innenschublade beschränken, während die andere Seite in etwa die gleiche Tiefe wie die Schublade aufweist. In dem Bereich mit der geringeren Tiefe kann in der Schublade eine Aufnahme für senkrecht stehende Flaschen vorgesehen sein. Befindet sich diese Aufnahme im vorderen Teil der Schublade, so muss die Schublade zur Entnahme der Flaschen nur um einen geringen Betrag geöffnet werden. Der Wärmeaustausch mit der Umgebung kann so auf ein Mindestmaß reduziert werden.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigt:
- Fig. 1: einen Schnitt durch ein erfindungsgemäßes Kältegerät mit geschlossener Schublade,
- Fig. 2: das Kältegerät mit geöffneter Schublade in einer Position, die die Ent- und Beladung der Innenschublade gewährleistet,
- Fig. 3: das Kältegerät mit geöffneter Schublade und eingeschobener Innenschublade und
- Fig. 4: eine Aufsicht auf Schublade und Innenschublade

In dem gezeigten Ausführungsbeispiel ist nur der untere Teil eines Kältegeräts dargestellt, so dass auch nur ein Teil der Rückwand sichtbar ist. Oberhalb des gezeigten Bereichs könnte sich ein herkömmlicher Innenraum befinden, der mit einer Tür zur Frontseite hin verschlossen ist. Die Erfindung lässt sich jedoch auch an einem Kältegerät realisieren, dessen Innenraum ausschließlich über eine Schublade zugänglich ist.

In Fig. 1 ist eine Schublade 1 dargestellt, die eine untere Begrenzungswand 5, eine hintere Begrenzungswand 3 und eine vordere Begrenzungswand 4 aufweist. Von den seitlichen Begrenzungswänden 2 ist in dieser Darstellung nur die hintere zu sehen. Die Begrenzungswände 2, 3, 4 und 5 bilden einen Innenraum, der an seiner Oberseite eine Öffnung aufweist. In dem in Fig. 1 gezeigten geschlossenen Zustand der Schublade 1 wird die obere Öffnung durch den Deckel 8 verschlossen. Dieser besteht aus einer Deckplatte 9, einer Rückwand 10 und den Seitenwänden 11 (s. Fig. 2). Auch von den Seitenwänden 11 des Deckels ist in den gezeigten Darstellungen nur jeweils die hintere Seitenwand zu sehen. Die Unterkanten 12 des Deckels 8 verlaufen schräg. Im gleichen Winkel verlaufen die Oberkanten 6 (s. Fig. 3) der Schublade 1. In geschlossenem Zustand stehen daher die Oberkanten 6 der Schublade 1 mit den Unterkanten 12 des Deckels 8 in Kontakt. Umgeben werden Schublade 1 und Deckel 8 von einem Gehäuse, von dem hier lediglich ein Teil der Rückwand 13 und der Boden 14 zu sehen ist.

Innerhalb der Schublade 1 befindet sich in deren oberen Bereich die Innenschublade 7. Die Innenschublade 7 ist über hier nicht dargestellte Vollauszüge mit der Schublade 1 verbunden. In gleicher Weise steht die Schublade 1 mit dem Gehäuse des Kältegeräts in Verbindung.

Die Tiefe der Innenschublade 7 ist so bemessen, dass sie vollständig in die Schublade 1 hineinpasst. Das bedeutet, dass die Außenmaße der Innenschublade in etwa den Innenmaßen der Schublade entsprechen. Der Öffnungsquerschnitt der Schublade 1 wird folglich von der Innenschublade 7 fast vollständig ausgefüllt. Im vorderen Bereich weist die Innenschublade 7 einen Ausschnitt auf, durch den in Fig. 4 die untere Begrenzungswand 5 der Schublade sichtbar wird. Der vordere Bereich der Innenschublade 7, der neben diesem Ausschnitt angeordnet ist weist eine geringere Höhe auf als der hintere Abschnitt der Innenschublade 7.

In einem in der Zeichnung nicht dargestellten Ausführungsbeispiel kann der Deckel 8 auch hohl gestaltet werden, wobei in dem Deckel ein Verdampfer und ein Gebläse vorgesehen sind. Weiterhin können Luftführungskanäle vorgesehen werden, die Luft aus dem Innenraum der Schublade ansaugen, über den Verdampfer führen und abgekühlt wieder dem Innenraum der Schublade zuleiten.

Durch die gezeigte Anordnung können in der Schublade sehr unterschiedliche Güter so angeordnet werden, dass der zur Verfügung stehende Raum optimal genutzt wird und trotzdem eine ausgezeichnete Zugänglichkeit zu den Gütern gewährleistet ist. So kann der hintere Bereich der Schublade 1 mit Gütern befüllt werden, deren Höhe in etwa der Höhe der hinteren Begrenzungswand 3 der Schublade 1 entspricht. Im vorderen Teil der Schublade 1 können noch höhere Güter untergebracht werden. Im Bereich des Ausschnitts der Innenschublade 7 kann die Höhe der Güter sogar die Höhe der vorderen Begrenzungswand 4 der Schublade 1 erreichen. Dieser Raum ist besonders gut für die Unterbringung von Flaschen geeignet. Zu diesem Zweck ist auf der unteren Begrenzungswand 5 der Schublade 1 unterhalb des Ausschnitts der Innenschublade 7 ein Flaschenhalter 15 angebracht. Flaschen finden hier einen sicheren Stand.

In dem in Fig. 1 gezeigten geschlossenen Zustand bilden die isolierten Begrenzungswände 2, 3, 4, 5 der Schublade 1 und der Deckel 8 mit seinen Seitenwänden 2, der Rückwand 10 und der Deckplatte 9 eine vollständige Umhüllung eines für die Lagerung von Kühl- oder Gefriergütern geeigneten Innenraums. In diesem isolierten Innenraum befindet sich auch die Innenschublade 7, die ebenfalls für die Lagerung von Kühl- oder Gefriergut genutzt werden kann. Um nun diesen Innenraum zu beladen oder dem Innenraum etwas zu entnehmen, wird die Schublade 1 nach vorne herausgezogen.

Der in Fig. 2 dargestellte Zustand zeigt noch nicht die Endstellung, die bei der Verwendung von Vollauszügen erreichbar ist. In der geöffneten Stellung der Schublade 1 besteht nun eine Zugangsmöglichkeit zu der Innenschublade 7. Je nach Position der Schublade 1 besteht nur Zugriffsmöglichkeit auf den vorderen Bereich der Innenschublade 7 oder bei vollkommen herausgezogener Schublade 1 auch auf den hinteren Bereich. Um Flaschen aus der Schublade 1 zu entnehmen, die in der Flaschenaufnahme 15 untergebracht sind, muss die Schublade nur einen Spalt geöffnet werden. Dadurch lässt sich eine stärkere Erwärmung des Innenraums durch den Austausch mit der Umgebungsluft verhindern.

Soll nun auf den hinteren Bereich der Schublade 1 zugegriffen werden, kann die Innenschublade 7 nach hinten über die hintere Begrenzungswand 3 der Schublade 1 in das Gehäuse des Kältegeräts hineingeschoben werden. Bei vollständig herausgezogener Schublade 1 und vollständig hineingeschobener Innenschublade 7 wird auf diese Weise der Öffnungsquerschnitt der Schublade 1 vollflächig freigegeben. Das Be- und Entladen der Schublade 1 ist in dieser Stellung ohne Probleme möglich. In Fig. 3 ist eine Zwischenstellung gezeigt, in der die Innenschublade 7 noch nicht vollständig eingeschoben und die Schublade 1 noch nicht vollständig herausgezogen ist.

Zwischen der Oberkante 6, der Schublade 1 und der Unterkante 12 des Deckels 8 sind hier nicht dargestellte Dichtmittel vorgesehen, die in geschlossenem Zustand der Schublade 1 eine sichere Abdichtung gegen die Umgebungsluft gewährleisten. Für die Dichtheit des Innenraums spielt es dabei keine Rolle, ob die Dichtmittel an der Unterkante 12 des Deckels oder der Oberkante 6 der Schublade 1 angebracht sind. Eine Befestigung an der Unterkante 12 des Deckels 8 verringert jedoch die Gefahr einer Beschädigung der Dichtung beim Be- oder Entladen.

### Bezugszeichenliste:

- 1: Schublade
- 2: seitliche Begrenzungswände
- 3: hintere Begrenzungswand
- 4: vordere Begrenzungswand
- 5: untere Begrenzungswand
- 6: Oberkante der Schublade
- 7: Innenschublade
- 8: Deckel
- 9: Deckplatte
- 10: Rückwand des Deckels
- 11: Seitenwände des Deckels
- 12: Unterkante des Deckels
- 13: Rückwand des Kältegeräts
- 14: Boden des Kältegeräts
- 15: Flaschenaufnahme

## Patentansprüche

1. Kältegerät mit einem Innenraum, in dem eine Schublade (1) mit einer unteren (5), einer vorderen (4), zwei seitlichen (2) und einer hinteren Begrenzungswand (3) angeordnet ist, in deren oberem Bereich eine Innenschublade (7) vorgesehen ist, deren Höhe geringer als die Höhe der Schublade (1) ist, wobei die Höhe der hinteren Begrenzungswand (3) der Schublade (1) zumindest soweit verringert ist, dass die Innenschublade (7) mit ihrer Bodenwand wenigstens zum Teil über die hintere Begrenzungswand (3) der Schublade (1) hinweg verschiebbar ist, **dadurch gekennzeichnet, dass** die Schublade (1) einen Deckel (8) aufweist, der unbeweglich mit dem Kältegerät verbunden ist und eine Rückwand (10) aufweist, die in Schubladeneinschubstellung mit der hinteren Begrenzungswand (3) der Schublade (1) dichtend zusammenwirkt.

2. Kältegerät nach Anspruch 1, **dadurch gekennzeichnet, dass** die Höhe der hinteren Begrenzungswand (3) der Schublade (1) wenigstens um die größte Höhe der Innenschublade (7) verringert ist.

3. Kältegerät nach Anspruch 1 oder 2, **dadurch gekennzeichnet, dass** dem Deckel (8) ein Verdampfer zur Kühlung des Innenraums der Schublade (1) zugeordnet ist.

4. Kältegerät nach Anspruch 3, **dadurch gekennzeichnet, dass** der Verdampfer in den Deckel (8) integriert ist.

5. Kältegerät nach einem der Ansprüche 1-4, **dadurch gekennzeichnet, dass** der Deckel (8) neben der Rückwand (10) Seitenwände (11) aufweist, wobei die Unterkanten der Seitenwände (11) dichtend an den Oberkanten der seitlichen Begrenzungswände (2) der Schublade (1) in Schubladeneinschubstellung anliegen.

6. Kältegerät nach Anspruch 5, **dadurch gekennzeichnet, dass** die Oberkante der seitlichen Begrenzungswände (2) der Schublade (1) schräg von der Oberkante der vorderen (4) zur Oberkante der hinteren Begrenzungswand (3) verlaufen.

7. Kältegerät nach einem der Ansprüche 1-6, **dadurch gekennzeichnet, dass** die Begrenzungswände (2, 3, 4, 5) der Schublade sowie die Deckplatte (9), die Seitenwände (11) und die Rückwand (10) des Deckels (8) aus wärmeisolierendem Material bestehen.

8. Kältegerät nach einem der Ansprüche 1-7, **dadurch gekennzeichnet, dass** zwischen den Oberkanten der Begrenzungswände (2, 3, 4, 5) der Schublade (1) und den Unterkanten der Rückwand (10), der Seitenteile (11) und der Deckplatte (9) des Deckels (8) Dichtmittel vorgesehen sind.

9. Kältegerät nach einem der Ansprüche 1-8, **dadurch gekennzeichnet, dass** die Innenschublade (7) verschiebbar so in der Schublade (1) gelagert ist, dass sie bei herausgezogener Schublade (1) über die hintere Begrenzungswand (3) der Schublade (1) in den Innenraum des Kältegeräts verschoben werden kann.

10. Kältegerät nach Anspruch 6, **dadurch gekennzeichnet, dass** die Tiefe der Innenschublade (7) wenigstens teilweise geringer als die Tiefe der Schublade (1) ist.

11. Kältegerät nach Anspruch 10, **dadurch gekennzeichnet, dass** im vorderen Bereich der Schublade (1) eine Aufnahme (15) für senkrecht stehende Flaschen vorgesehen ist.

## Claims

1. Refrigerating appliance with an interior space in which a drawer (1) with a lower boundary wall (5), a front boundary wall (4), two lateral boundary walls (2) and a rear boundary wall (3) is arranged, in the upper region of which is arranged an inner drawer (7) having a height smaller than the height of the drawer (1), wherein the height of the rear boundary wall (3) of the drawer (1) is reduced at least to the extent that the inner drawer (7) is displaceable by its base wall at least in part over the rear boundary wall (3) of the drawer (1), **characterised in that** the drawer (1) has a cover (8) which is immovably connected with the refrigerating appliance and a rear wall (10) which in the pushed-in setting of the drawer sealingly co-operates with the rear boundary wall (3) of the drawer (1).

2. Refrigerating appliance according to claim 1, **characterised in that** the height of the rear boundary wall (3) of the drawer (1) is reduced at least by the greatest height of the inner drawer (7).

3. Refrigerating appliance according to claim 1 or 2, **characterised in that** an evaporator for cooling the interior space of the drawer (1) is associated with the cover (8).

4. Refrigerating appliance according to claim 3, **characterised in that** the evaporator is integrated in the cover (8).

5. Refrigerating appliance according to any one of claims 1 to 4, **characterised in that** the cover (8) comprises, in addition to the rear wall (10), side walls (11), wherein the lower edges of the side walls (11) sealingly bear against the upper edges of the lateral boundary walls (2) of the drawer (1) in the pushed-in setting of the drawer.

6. Refrigerating appliance according to claim 5, **characterised in that** the upper edge of the lateral boundary walls (2) of the drawer (1) extend at an inclination from the upper edge of the front boundary wall (4) to the upper edge of the rear boundary wall (3).

7. Refrigerating appliance according to any one of claims 1 to 6, **characterised in that** the boundary walls (2, 3, 4, 5) of the drawer as well as the cover plate (9), the side walls (11) and the rear wall (10) of the cover (8) consist of thermally insulating material.

8. Refrigerating appliance according to any one of claims 1 to 7, **characterised in that** sealing means are provided between the upper edges of the boundary walls (2, 3, 4, 5) of the drawer (1) and the lower edges of the rear wall (10), the side parts (11) and the cover plate (9) of the cover (8).

9. Refrigerating appliance according to any one of claims 1 to 8, **characterised in that** the inner drawer (7) is so displaceably mounted in the drawer (1) that when the drawer (1) is pulled out the inner drawer can be displaced over the rear boundary edge (3) of the drawer (1) into the interior space of the refrigerating appliance.

10. Refrigerating appliance according to claim 6, **characterised in that** the depth of the inner drawer (7) is at least in part smaller than the depth of the drawer (1).

11. Refrigerating appliance according to claim 10, **characterised in that** a receptacle (15) for upright bottles is provided in the front region of the drawer (1).

## Revendications

1. Appareil frigorifique comprenant une chambre intérieure, dans laquelle est disposé un tiroir (1) comprenant une paroi de délimitation inférieure (5), une paroi de délimitation avant (4), deux parois de délimitation latérales (2) et une paroi de délimitation arrière (3), dans la partie supérieure desquelles est ménagé un tiroir intérieur (7) dont la hauteur est plus petite que la hauteur du tiroir (1), la hauteur de la paroi de délimitation arrière (3) du tiroir (1) étant au moins diminuée de manière à ce que le tiroir intérieur (7), avec sa paroi de fond, soit déplaçable au moins en partie au-delà de la paroi de délimitation arrière (3) du tiroir (1), **caractérisé en ce que** le tiroir (1) présente un couvercle (8) qui est raccordé de manière immobile à l'appareil frigorifique et **en ce qu'**il présente une paroi arrière (10) qui, en position de rentrée du tiroir, coopère de manière étanche avec la paroi de délimitation arrière (3) du tiroir (1).

2. Appareil frigorifique selon la revendication 1, **caractérisé en ce que** la hauteur de la paroi de délimitation arrière (3) du tiroir (1) est diminuée au moins de la plus grande hauteur du tiroir intérieur (7).

3. Appareil frigorifique selon la revendication 1 ou 2, **caractérisé en ce qu**'un évaporateur destiné à refroidir l'espace intérieur du tiroir (1) est attribué au couvercle (8).

4. Appareil frigorifique selon la revendication 3, **caractérisé en ce que** l'évaporateur est intégré dans le couvercle (8).

5. Appareil frigorifique selon l'une quelconque des revendications 1 à 4, **caractérisé en ce que** le couvercle (8), outre la paroi arrière (10), présente des parois latérales (11), les bords inférieurs des parois latérales (11) étant adjacents de manière étanche aux bords supérieurs des parois de délimitation latérales (2) du tiroir (1) en position de rentrée du tiroir.

6. Appareil frigorifique selon la revendication 5, **caractérisé en ce que** le bord supérieur des parois de délimitation latérale (2) du tiroir (1) s'étend de manière inclinée du bord supérieur de la paroi de délimitation avant (4) vers le bord supérieur de la paroi de délimitation arrière (3).

7. Appareil frigorifique selon l'une quelconque des revendications 1 à 6, **caractérisé en ce que** les parois de délimitation (2, 3, 4, 5) du tiroir ainsi que la plaque de recouvrement (9), les parois latérales (11) et la paroi arrière (10) du couvercle (8) sont constituées de matière calorifuge.

8. Appareil frigorifique selon l'une quelconque des revendications 1 à 7, **caractérisé en ce que** des moyens d'étanchéité sont ménagés entre les bords supérieurs des parois de délimitation (2, 3, 4, 5) du tiroir (1) et les bords inférieurs de la paroi arrière (10), des partie latérales (11) et de la plaque de recouvrement (9) du couvercle (8).

9. Appareil frigorifique selon l'une quelconque des revendications 1 à 8, **caractérisé en ce que** le tiroir intérieur (7) est logé déplaçable dans le tiroir (1) de telle manière que, lorsque le tiroir (1) est sorti, il puisse être poussé dans la chambre intérieure de l'appareil frigorifique au-dessus de la paroi de délimitation arrière (3) du tiroir (1).

10. Appareil frigorifique selon la revendication 6, **caractérisé en ce que** la profondeur du tiroir intérieur (7) est au moins en partie plus petite que la profondeur du tiroir (1).

11. Appareil frigorifique selon la revendication 10, **caractérisé en ce que** dans la partie avant du tiroir (1), un logement (15) est ménagé pour des bouteilles placées verticalement.
